# FASCICULE DE BREVET EUROPEEN

(11) **EP 3 270 721 B1**
(45) Date de publication et mention de la délivrance du brevet: **08.05.2019**
(21) Numéro de dépôt: 16713969.0
(22) Date de dépôt: 17.03.2016
(51) Int. Cl.: A41D 1/00, A41F 1/00, A44B 1/00, A44B 1/08

(54) **DISPOSITIF DE CONTRÔLE D'UN SYSTÈME DE FERMETURE À BOUTONS D'UN ARTICLE ET ARTICLE CORRESPONDANT**
VORRICHTUNG ZUR KONTROLLE EINES KNOPFVERSCHLUSSSYSTEMS EINES ARTIKELS UND ENTSPRECHENDER ARTIKEL
DEVICE FOR CONTROLLING A BUTTON-CLOSURE SYSTEM OF AN ARTICLE AND CORRESPONDING ARTICLE

(30) Priorité: 19.03.2015 FR 1552282
(43) Date de publication de la demande: 24.01.2018
(73) Titulaire: Genius Objects, 33000 Bordeaux (FR)
(72) Inventeur: TOURRETTE, Philippe, 17000 La Rochelle (FR); FAUCHER, Alexandre, 33000 Bordeaux (FR)
(74) Mandataire: Dutreix, Hugues Ours
(86) Numéro de dépôt international: PCT/FR2016/050595
(87) Numéro de publication internationale: WO 2016/146952

(56) Documents cités:
- EP-A2- 0 303 481
- WO-A1-97/24042
- WO-A1-2004/100691
- FR-A1- 2 853 499
- GB-A- 2 430 969
- US-A1- 2002 084 901

## Description

La présente invention concerne un dispositif de contrôle de l'état fermé ou ouvert d'un système de fermeture d'un article, tel qu'un sac, un bagage, un pantalon, un short, une jupe ou autre vêtement analogue. La présente invention concerne aussi l'article correspondant.

Certains articles de transport, tels que sacs ou bagages, comprennent une fermeture à boutons. Lorsqu'un sac reste ouvert ou s'ouvre involontairement, il existe un risque de perte de son contenu. De manière similaire, il existe un risque de vol du contenu du sac si celui-ci est ouvert à l'insu de son propriétaire.

Par ailleurs, les pantalons comprennent usuellement une braguette qui peut être formée aussi d'un système de fermeture à boutons. Il arrive que la braguette reste ouverte ou partiellement ouverte, ce qui constitue un risque de gêne vis-à-vis des tierces personnes si le porteur du pantalon ne s'en aperçoit pas rapidement.

On connait de l'état de la technique, en particulier du document EP0303481, des dispositifs permettant de contrôler l'état d'un système de fermeture à boutons. Le système de fermeture à boutons comprend une rangée de boutons formés par des éléments mâles et une rangée d'élément couplables auxdits boutons, formés par des éléments femelles, tels que des oeillets. Dans le document EP0303481, le dispositif de contrôle comprend un dispositif de détection et de signalisation et des paires de connecteurs raccordés, l'un, à un bouton d'une rangée d'une fermeture à boutons et, l'autre, à un élément couplable correspondant de l'autre rangée de la fermeture. Le bouton et l'élément couplable correspondant auxquels sont raccordés les connecteurs sont situés en regard l'un de l'autre de sorte que les connecteurs sont au même niveau et qu'à l'état fermé de la fermeture à boutons au niveau des connecteurs, lesdits connecteurs sont amenés en contact l'un de l'autre et ferment ainsi un circuit électrique à l'intérieur duquel circule un courant issu d'une source d'alimentation électrique. La circulation de ce courant est détectée par le dispositif de détection et de signalisation qui peut en déduire l'état fermé ou ouvert de la fermeture à boutons et le signaler.

Néanmoins, dans la solution connue du document EP0303481 et comme indiqué ci-dessus, les connecteurs sont disposés à la même hauteur le long de la fermeture à boutons de sorte qu'il existe un risque non négligeable que, bien que la fermeture à boutons ne soit pas fermée, les connecteurs se touchent. Le dispositif de détection et de signalisation ne signale alors pas l'état ouvert de la fermeture à boutons puisque le dispositif de détection et signalisation détecte le contact entre les connecteurs.

En outre, le fait de raccorder l'un des connecteurs d'un côté de la fermeture à boutons et l'autre connecteur du côté opposé de la fermeture à boutons, nécessite de faire faire passer les fils de connexion électriques tout autour du pantalon, ce qui est compliqué et augmente le risque de dégradation du dispositif.

L'invention a donc pour but de proposer un nouveau dispositif de contrôle de l'état fermé ou ouvert d'un article muni d'une fermeture à boutons, permettant de résoudre tout ou partie des problèmes exposés ci-dessus.

A cet effet, l'invention a pour objet un dispositif de contrôle de l'état fermé ou ouvert d'un article, tel qu'un article d'habillage ou un article de bagage, le dispositif de contrôle se présentant sous forme d'un circuit électronique comprenant :
- un système de fermeture à boutons comprenant deux rangées d'éléments, réalisés en matériau électriquement conducteur, chaque élément d'une rangée étant couplable et désacouplable avec un élément de l'autre rangée ;
- un dispositif de détection et de signalisation raccordé, d'une part, à au moins l'un des éléments, appelé première borne, et, d'autre part, à au moins l'un des autres éléments, appelé deuxième borne ;
le dispositif de détection et de signalisation étant configuré pour détecter l'état de continuité électrique entre la première et la deuxième bornes, et émettre un signal en fonction dudit état de continuité détecté ;
caractérisé en ce que la première borne et la deuxième borne sont, selon une direction parallèle aux rangées d'éléments à l'état couplé desdits éléments, espacées l'une de l'autre par au moins un élément du système de fermeture à boutons, ledit au moins un élément étant, à l'état découplé des éléments du système de fermeture à boutons, dépourvu de liaison électrique avec lesdites bornes.

L'espacement desdites première et deuxième bornes dudit système de fermeture à boutons par au moins un élément dudit système de fermeture à boutons permet de limiter le risque de contact intempestif entre les première et deuxième bornes et ainsi de rendre plus fiable le dispositif de contrôle de l'état fermé ou ouvert de l'article.

Selon une caractéristique avantageuse de l'invention, le dispositif de détection et de signalisation est raccordé à ladite première borne par un élément filaire conducteur, tel qu'un fil électrique ou une ligne de textile conductrice, et à ladite deuxième borne par un autre élément filaire conducteur.

Selon un aspect particulier, le premier, ou respectivement deuxième, élément filaire conducteur est raccordé à ladite première, ou respectivement deuxième, borne par enroulement d'une portion d'extrémité dudit élément filaire conducteur autour de ladite première, ou respectivement deuxième, borne.

Selon une caractéristique avantageuse de l'invention, les première et deuxième bornes font partie de la même rangée d'éléments.

Selon un aspect particulier, ledit dispositif de détection et de signalisation étant appelé premier dispositif de signalisation, le dispositif de contrôle comprend en outre un deuxième dispositif de détection et de signalisation raccordé, d'une part, à un troisième élément et, d'autre part, à un quatrième élément,
et en ce que le deuxième dispositif de détection et de signalisation est configuré pour détecter l'état de continuité électrique entre le troisième et le quatrième élément, et émettre un signal en fonction dudit état de continuité détecté.

Selon un aspect particulier, ledit dispositif de détection et de signalisation comprend un module de signalisation, par exemple de type sonore et/ou vibratoire et/ou lumineux, et un module de détection configuré pour détecter l'état de continuité électrique entre les première et deuxième bornes, et pour activer le module de signalisation en fonction dudit état de continuité.

Avantageusement, ledit dispositif comprend des moyens d'étanchéité configurés de sorte que ledit dispositif de détection et de signalisation est étanche à l'eau.

Ledit ou chaque dispositif de détection et de signalisation comprend un module de temporisation auquel est asservi les module de signalisation.

Selon une caractéristique avantageuse de l'invention, le ou chaque dispositif de détection et de signalisation comprend des moyens de transmission sans fil configurés pour transmettre à un appareil distinct du dispositif de détection et de signalisation, tel qu'un téléphone mobile, un signal fonction de l'état de continuité détecté.

Selon une caractéristique avantageuse de l'invention, le dispositif comprend :
- un système de fermeture d'alimentation, comprenant un premier élément et un deuxième élément électriquement conducteurs et connectables et déconnectables électriquement l'un par rapport à l'autre, au moins le premier élément comprenant un corps creux ;
- une source d'alimentation électrique, de préférence une pile bouton, logée dans le corps creux, ladite source d'alimentation électrique comprenant un pôle positif et un pôle négatif, l'un étant relié électriquement au corps creux du premier élément et l'autre étant relié à un élément conducteur électriquement, qui est muni de moyens d'isolation électrique par rapport au corps creux et qui traverse ledit corps creux;
et le dispositif de détection et de signalisation comprend un module de détection configuré pour être alimenté par la source à l'état fermé du premier système de fermeture et pour détecter l'état ouvert ou fermé du système de fermeture à boutons, et un module de signalisation configuré pour émettre un signal en fonction de l'état ouvert ou fermé du système de fermeture à boutons détecté par le module de détection.

Préférentiellement, la première borne dudit système de fermeture à boutons étant connectée électriquement au circuit du côté du pôle positif de la source, la deuxième borne dudit système de fermeture à boutons est connectée à une entrée du module de détection, le module de signalisation étant connecté à une sortie dudit module de détection.

Selon une caractéristique avantageuse de l'invention, le pôle positif de la source est connecté électriquement au corps creux du premier élément et le pôle négatif de la source est connecté audit élément conducteur qui traverse le corps creux du premier élément.

Selon une caractéristique avantageuse de l'invention, le module de détection comprend une entrée d'alimentation connectée au circuit du côté du pôle positif de la source par l'intermédiaire du deuxième élément du système de fermeture d'alimentation.

Selon une caractéristique avantageuse de l'invention, la première borne du système de fermeture à boutons est raccordée électriquement au deuxième élément du système de fermeture d'alimentation.

Selon une caractéristique avantageuse de l'invention, ledit dispositif comprend un module de temporisation configuré pour introduire une temporisation entre le moment où un signal de détection est émis en sortie du module de détection et l'activation du module de signalisation.

Selon un mode de réalisation particulier, le module de détection comprend une porte logique NON qui présente une borne d'entrée raccordée à la deuxième borne du système de fermeture à boutons et une borne de sortie raccordée à l'entrée du module de signalisation.

Avantageusement, ledit module de temporisation est interposé entre la porte logique NON et le module de signalisation.

Selon un mode de réalisation particulier, le dispositif de détection et de signalisation comporte une unité de traitement et de calcul, telle qu'un microprocesseur ou un microcontrôleur, ladite unité comprenant un jeu d'instructions informatiques formant ledit le module de détection, et ladite unité de traitement et de calcul comprend une entrée de détection à laquelle est connectée la deuxième borne du système de fermeture à boutons, et ledit module de détection est configuré pour détecter une tension, appliquée à ladite entrée de détection, supérieure à une valeur seuil.

Selon un aspect particulier, le dispositif de détection et de signalisation comprend un module de signalisation connecté à une sortie de l'unité de traitement et de calcul.

Selon une caractéristique avantageuse de l'invention, le dispositif de détection et de signalisation comprend un module de communication sans fil configuré pour émettre une information représentative de l'état fermé ou ouvert du système de fermeture à boutons à destination d'un module récepteur.

L'invention concerne également un article, de préférence vestimentaire, tel qu'un pantalon ouvrable au milieu sur le devant ou une veste présentant une poche ouvrable, présentant une partie ouvrable équipée d'un système de fermeture, caractérisé en ce que ledit article est muni d'un dispositif de contrôle tel que décrit ci-dessus, ledit système de fermeture de l'article étant ledit système de fermeture à boutons du dispositif de contrôle.

Selon un mode de réalisation particulier, ledit article est un pantalon et le système de fermeture à boutons forme une braguette.

Avantageusement, le système de fermeture d'alimentation forme le bouton de fermeture situé au niveau de la ceinture du pantalon.

L'invention concerne également un bagage, tel qu'un sac à dos, présentant une partie ouvrable équipée d'un système de fermeture, caractérisé en ce que ledit bagage est muni d'un dispositif de contrôle tel que décrit ci-dessus, ledit système de fermeture du bagage étant ledit système de fermeture à boutons du dispositif de contrôle.

L'invention concerne également un kit pour système de fermeture à boutons, ledit kit comprenant un premier et un deuxième éléments filaires conducteurs et un dispositif de détection et de signalisation configuré pour détecter et signaler un état de continuité électrique, lesdits éléments filaires conducteurs étant destinés à être raccordés à des éléments, en matériau conducteur, d'une fermeture à boutons et au dispositif de détection et de signalisation d'état de continuité électrique, pour former un dispositif de contrôle tel que décrit ci-dessus.

L'invention concerne également un kit pour système de fermeture à boutons d'une partie ouvrable d'un article permettant de fabriquer un dispositif de contrôle tel que décrit ci-dessus, ledit kit comprenant :
- un système de fermeture d'alimentation, comprenant un premier élément et un deuxième élément électriquement conducteurs et connectables et déconnectables électriquement l'un par rapport à l'autre, au moins le premier élément comprenant un corps creux;
- une source d'alimentation électrique logeable dans le corps creux, ladite source d'alimentation électrique comprenant un pôle positif et un pôle négatif, l'un étant apte à être relié électriquement au corps creux du premier élément et l'autre étant apte à être relié à un élément conducteur électriquement, qui est muni de moyens d'isolation électrique par rapport au corps creux et qui traverse ledit corps creux ;
- un dispositif de détection et de signalisation comprenant un module de détection configuré pour être alimenté par la source à l'état fermé du système de fermeture d'alimentation et pour détecter l'état ouvert ou fermé dudit système de fermeture à boutons de la partie ouvrable de l'article, et un module de signalisation configuré pour émettre un signal en fonction de l'état ouvert ou fermé dudit système de fermeture à boutons détecté par le module de détection.

L'invention sera bien comprise à la lecture de la description suivante d'exemples de réalisation, en référence aux dessins annexés dans lesquels :
- la figure 1 est une vue schématique d'un système de fermeture à boutons conforme à un mode de réalisation d'un système de fermeture utilisé dans un dispositif de contrôle selon l'invention;
- la figure 1A est une vue schématique représentant sous forme d'interrupteur le système de fermeture à boutons de la figure 1 ;
- la figure 2 est une vue schématique d'un circuit électronique correspondant à un première mode de réalisation d'un dispositif de contrôle de fermeture selon l'invention ;
- la figure 3 est une vue schématique d'une pile électrique de format pile bouton, logée dans le corps creux d'un bouton de fermeture pour l'alimentation du circuit électronique d'un dispositif de contrôle selon l'invention ;
- la figure 4 est une vue schématique d'un circuit électronique correspondant à un deuxième mode de réalisation d'un dispositif de contrôle de fermeture selon l'invention.

En référence aux figures et comme rappelé ci-dessus, l'invention concerne un dispositif de contrôle permettant de contrôler l'état fermé ou ouvert d'un système de fermeture I5 à boutons. Avantageusement, ledit système de fermeture I5 à boutons équipe un article 100 qui présente une ouverture 101 refermable. Ledit article est par exemple un sac ou un pantalon comme détaillé ci-après.

Le dispositif de contrôle se présente sous la forme d'un circuit électronique. Le dispositif de contrôle comprend aussi un dispositif 4 de détection et de signalisation de l'état fermé ou ouvert du système de fermeture I5 à boutons.

Un dispositif d'alimentation électrique 5, 9 permet de contrôler l'alimentation du dispositif 4 de détection et de signalisation de l'état fermé ou ouvert du système de fermeture I5 à boutons.

Comme rappelé ci-dessus, le système de fermeture I5 à boutons permet de refermer au moins partiellement l'ouverture 101 ménagée dans l'article 100. Comme illustré à la figure 1, ledit article 100 comprend en particulier une partie 110 qui délimite un bord de l'ouverture et une partie 120 qui délimite le bord opposé de l'ouverture. A l'état refermé de l'ouverture, lesdits bords opposés délimités par les parties 110 et 120 sont amenés l'un contre l'autre.

Avantageusement, chaque partie ou bande 110, 120 est formée par une pièce de textile, par exemple une bande de tissu.

De manière générale, le système de fermeture I5 à boutons présente deux rangées d'éléments en matériau conducteur électriquement qui sont couplables et désacouplables l'une par rapport à l'autre, de sorte qu'à l'état couplé des éléments d'une rangées avec les éléments de l'autre rangée, une continuité électrique est établie le long de ces éléments. A l'inverse, à l'état non couplé des éléments, une absence de continuité électrique entre ces éléments apparait.

Dans l'exemple illustré à la figure 1, le système de fermeture I5 comprend une fermeture à boutons comprenant deux rangées d'éléments 11, 12, 13, 14, 21, 22, 23, 24 réalisés en matériau électriquement conducteur, chaque élément d'une rangée est couplable et désacouplable avec un élément de l'autre rangée. Les éléments d'une rangée sont des boutons et les éléments de l'autre rangée sont des éléments couplables auxdits boutons, par exemple des oeillets, à travers lesquels les boutons sont destinés à être introduits.

L'un des éléments forme une première borne 21 et un autre élément forme une deuxième borne 24 comme détaillé ci-après. Le dispositif de détection et de signalisation 4 est raccordé à ladite première borne 21 par un élément filaire conducteur 421, tel qu'un fil électrique, une ligne de textile conductrice, et à ladite deuxième borne 24 par un autre élément filaire conducteur 424, qui peut être du même type que l'élément filaire conducteur 421.

Quel que soit le mode de réalisation, le dispositif de détection et de signalisation 4 est configuré pour détecter l'absence de continuité électrique entre la première et la deuxième borne 21, 24, et émettre un signal en fonction de l'absence de continuité détectée.

A l'état couplé entre eux des éléments desdites rangées et selon une direction parallèle aux rangées d'éléments, la première borne 21 et la deuxième borne 24 sont espacées l'une de l'autre par au moins un élément 22, 23. Ledit au moins un élément 22, 23 est, à l'état désaccouplé de l'élément correspondant de l'autre rangée, dépourvu de liaison électrique avec chacune desdites première et deuxième bornes 21, 24. Préférentiellement, lesdites première et deuxième bornes 21, 24 sont ainsi espacées d'au moins deux ou trois éléments pour limiter le risque de contact intempestif entre les première et deuxième bornes 21, 24.

Le dispositif comprend aussi des moyens de liaison électriques configurés pour, lorsque lesdits éléments de la fermeture à boutons, sont couplés entre eux, établir une continuité électrique entre ladite première borne 21 et ladite deuxième borne 24. En particulier dans l'exemple de la figure 1, des oeillets 11, 13 sont liés électriquement avec d'autres oeillets 12, 14, et le bouton 22 est lié électriquement au bouton 23, de sorte que, à état couplé des boutons avec les oeillets, une continuité électrique est établie entre les bornes 21 et 24. Cette liaison électrique entre des oeillets peut être réalisée à l'aide d'une encre conductrice électriquement appliquée autour desdits oeillets ou par d'autre type de liaison électrique. Comme illustré à la figure 1A, les éléments formés par les boutons 21,..., 24 et les oeillets 11,..., 14 peuvent être schématisés d'un point de vue électrique comme une pluralité d'interrupteurs I1, I2, I3, I4 en série.

Selon une variante non illustrée, le premier ou le deuxième élément filaire 421, 424 conducteur raccordé à la première, ou respectivement deuxième, borne 21, 24 peut en outre être raccordé à au moins un élément voisin faisant partie avec ladite première, ou respectivement deuxième, borne 21, 24 de la même rangée d'éléments.

Le premier, ou respectivement deuxième, élément filaire conducteur 421, 424 est raccordé à ladite première, ou respectivement deuxième, borne 21 ou 24, par enroulement d'une portion d'extrémité dudit élément filaire conducteur 421, 424 autour de ladite première, ou respectivement deuxième, borne.

Avantageusement, les première et deuxième bornes 21, 24 font partie de la même rangée d'éléments. Une telle conception du dispositif permet aux éléments filaire conducteur 421, 424 de ne s'étendre que d'un côté de l'ouverture 101 et donc de ne pas avoir à faire tout le tour de l'article pour contourner l'ouverture 101. En variante, on peut prévoir que la première borne 21 fasse partie d'une des deux rangées d'éléments et que la deuxième borne de connexion 24 fasse partie de l'autre rangée d'éléments.

Le dispositif d'alimentation électrique 5, 9 comporte un système de fermeture 9 qui comprend un premier élément 6 et un deuxième élément 7 connectables et déconnectables électriquement l'un par rapport à l'autre. Le système de fermeture 9 forme un interrupteur qui, à l'état couplé desdits éléments (et donc en contact électrique de l'un avec l'autre) est fermé et qui à l'état désaccouplé desdits éléments (et donc sans contact électrique entre eux) est ouvert. Le système de fermeture 9 est encore appelé système de fermeture d'alimentation puisqu'il permet comme détaillé ci-après de former un interrupteur électrique entre la source 5 d'alimentation et le dispositif de détection et de signalisation 4.

Comme illustré à la figure 3, le premier élément 6 comprend un corps creux 60. Le corps creux 60 est réalisé en plusieurs parties assemblables et désassemblables. Avantageusement, le corps creux est réalisé en deux parties assemblables vissables l'une sur l'autre ou assemblables par déformation élastique, c'est-à-dire par encliquetage ou clipsage.

Ledit élément 6 est réalisé en matériau électriquement conducteur. Dans l'exemple illustré aux figures, l'élément 7 est aussi électriquement conducteur.

Préférentiellement, l'élément 6 et l'élément 7 sont de type mâle/femelle. En particulier, dans l'exemple illustré à la figure 3, l'élément 6 est un bouton présentant une tête 60 creuse et un pied 61, et l'élément 7 comprend un oeillet 71 muni de moyens de conduction électrique 72. Ledit oeillet est par exemple formé par une zone textile de l'article dans laquelle est ménagée une ouverture d'insertion de l'élément 6. Lesdits moyens de conduction électrique peuvent être formés par une encre conductrice. Dans l'exemple illustré à la figure 3, l'encre conductrice 72 est appliquée sur le pourtour intérieur de l'oeillet 7 avec lequel le pied 61 du bouton est en contact à l'état couplé du bouton 6 et de l'oeillet 7.

L'élément 6 vient alors en contact électrique par son corps creux 60 et/ou son pied 61 avec lesdits moyens de conduction électrique 72 à l'état couplé de l'élément 6 et de l'élément 7. L'élément 7 peut être raccordé au reste du circuit par un élément conducteur, tel qu'une ligne d'encre conductrice ou un fil électrique de préférence sous gaine en continuité électrique avec lesdits moyens de conduction électrique 72.

En variante, ledit élément 7 peut être formé par un film ou une plaque conductrice percée et rapportée sur ladite partie correspondante de l'article. En variante, l'élément 6 peut être la partie mâle d'un bouton pression et l'élément 7 peut être la partie femelle. Dans l'exemple illustré à la figure 3, le bouton de fermeture formant l'élément 6 est fixé à la partie 110 de l'article et l'oeillet formant l'élément 7 est ménagé dans la partie 120 de l'article.

Préférentiellement, l'ouverture 101 ménagée entre les première et deuxième parties 110 et 120, est refermable par couplage de l'élément 6 avec l'élément 7 et par fermeture du système de fermeture I5. A cet effet, lorsque la première partie 110 de l'article porte l'élément 6, la deuxième partie 120 de l'article est munie dudit deuxième élément 7. En variante, l'élément 6 pourrait être sur la deuxième partie 120 et l'élément 7 sur la première partie 110.

Selon un mode de réalisation particulier, ledit article est un pantalon. Le premier élément 6 est dans ce cas un bouton de ceinture de l'article, c'est-à-dire le bouton du haut du pantalon qui se trouve au niveau de la ceinture. Ledit élément 6 peut ainsi être un bouton de fermeture situé à l'avant et au niveau de la ceinture du pantalon. Ce bouton de fermeture est usuellement situé au dessus de la braguette. L'élément 7 correspondant est situé au niveau de l'avant de la ceinture, au dessus de la braguette, du côté de l'autre jambe.

Après avoir enfilé son pantalon l'utilisateur est censé remonter la braguette dudit pantalon et attacher le bouton de ceinture avec l'élément complémentaire correspondant. Le dispositif selon l'invention décrit ci-après permet de détecter l'absence de fermeture de ladite braguette et de signaler l'ouverture correspondante lorsque ladite braguette est formée par le système de fermeture I5 à boutons. On peut aussi prévoir que le dispositif soit adapté pour détecter la fermeture de la braguette et signaler son état fermé.

Une source 5 d'alimentation électrique est logée dans le corps creux 60 dudit élément 6. Avantageusement et comme illustré à la figure 3, ladite source d'alimentation électrique 5 est une pile, de type pile bouton.

Dans l'exemple illustré à la figure 3, ladite source 5 d'alimentation électrique comprend un pôle 51 positif lié électriquement au corps creux 60 du premier élément 6, par exemple par appui. A cet effet, le corps creux 60 peut loger un ressort qui permet de maintenir en appui le pôle 51 positif en appui contre le corps creux.

La source 5 comprend aussi un pôle 52 négatif relié à un fil électrique 456 qui est muni d'une gaine isolante et qui traverse le corps creux 60 du premier élément 6 sans contact électrique avec ledit corps creux 60. Le pôle 52 négatif est isolé électriquement du corps creux 60, par exemple par une plaquette isolante 62.

Dans l'exemple illustré à la figure 3, la source 5 est une pile bouton. Le pôle positif est formé par une des faces de la pile bouton et sa périphérie latérale, tandis que le pôle négatif est formé par l'autre face de la pile et séparé du pôle positif par un joint d'isolation électrique.

A la figure 2 on a illustré un mode de réalisation du dispositif de contrôle qui comprend des éléments peu coûteux par comparaison au mode de réalisation détaillé plus loin en lien avec la figure 4.

Dans le mode de réalisation de la figure 2, la première borne 21 du système de fermeture I5 est connectée électriquement au pôle positif 51 de la source 5 par l'intermédiaire du système de fermeture 9. En particulier, la borne 21 du système de fermeture I5 est raccordée à l'élément 7 du système de fermeture 9 par le fil électriquement conducteur 421 qui se raccorde à la ligne 72. Comme rappelé ci-dessus, l'élément 6 est connecté électriquement au pôle positif 51 de la source 5. La borne opposée 24 du système de fermeture I5 est raccordée à l'entrée d'un module de détection 40 par le fil électriquement conducteur 424.

Le système de fermeture 9 et le système de fermeture I5 forment des interrupteurs en série vis-à-vis de l'entrée du module de détection. En outre, dans l'exemple illustré à la figure 2, le système de fermeture 9 forme un interrupteur vis-à-vis de l'alimentation Vcc du module de détection 40.

Le module de détection 40 est une porte logique NON qui comprend une borne d'entrée raccordée à la deuxième borne 24 du système de fermeture I5 et une borne de sortie raccordée à un module de temporisation 42. La sortie du module de temporisation 42 est raccordée à l'entrée d'un module de signalisation 41. Le module de signalisation 41 comprend une borne raccordée au pôle négatif de la source 5 par l'intermédiaire de l'élément filaire conducteur 456. Le module de signalisation 41 peut être formé par un organe électrique ou électronique apte à émettre un signal sonore, vibratoire ou lumineux, ou un signal radio lorsque son entrée est alimentée. Le module de signalisation 41 peut ainsi être formé par une diode électroluminescente (LED).

La porte logique NON comprend aussi une entrée d'alimentation Vcc raccordée du côté du pôle positif 51 de la source d'alimentation 5. En particulier, l'entrée d'alimentation Vcc est raccordée à l'élément 7 de sorte que le module de détection 40 n'est alimenté que lorsque l'interrupteur 9 est fermé.

Ainsi, lorsque l'interrupteur 9 et le système de fermeture I5 sont fermés, le circuit électrique, formé entre la source 5 d'alimentation et la borne d'entrée du module 40 de détection, est alimenté.

La sortie de la porte logique NON est à alors l'état 0, ce qui empêche l'alimentation du module de signalisation 41. A l'inverse, lorsque le système de fermeture I5 est ouvert, le circuit électrique formé entre la source 5 d'alimentation et la borne d'entrée du module 40 n'est plus alimenté et la borne de sortie du module 40 passe à l'état 1, de sorte que le module de signalisation 41 est alimenté pour émettre, de préférence après une temporisation donnée, un signal caractéristique de l'absence de fermeture du système I5.

Avantageusement, le module de temporisation 42 interposé entre le module de détection 40 et le module de signalisation 41 est configuré pour introduire une temporisation entre le moment où un signal de détection est émis en sortie du module de détection 40, correspondant à l'état 1 de la sortie de la porte NON, et l'activation du module de signalisation 41.

Une résistance R0 est disposée sur le circuit pour permettre le bon fonctionnement du dispositif.

Dans l'exemple illustré à la figure 4, on retrouve par comparaison avec l'exemple de la figure 2, la source 5 d'alimentation dont le pôle positif est raccordé à l'élément 6 du système de fermeture 9. Dans cet exemple, le dispositif de détection et de signalisation 4 comporte une unité 400 électronique et/ou informatique de traitement et de calcul. Dans l'exemple illustré à la figure 4, l'unité est un microcontrôleur. En variante, l'unité peut être un microprocesseur avec une mémoire associée. Ledit microcontrôleur comprend, stocké dans une mémoire dudit microcontrôleur, un jeu d'instructions informatiques formant ledit module de détection 40. Le module de temporisation 42 est aussi formé par un jeu d'instruction mémorisé et exécutable par l'unité.

L'élément filaire conducteur 72 relie l'élément 7 à l'entrée d'alimentation Vcc de l'unité 400 de traitement et de calcul. La borne 21 est connectée du côté du pôle positif de la source 5. La borne 24 du système de fermeture I5 est connectée à une entrée numérique de détection DI formant ladite entrée à laquelle est connectée la deuxième borne 24 du système de fermeture I5. Ledit module de détection 40 est configuré pour détecter une tension supérieure à une valeur seuil appliquée à ladite entrée de détection. A cet effet, l'entrée DI et la borne 24 du système de fermeture I5 sont raccordées à la masse par une résistance R1 de sorte qu'à l'état fermé de l'interrupteur I5, le module de détection 40 détecte la tension de la source 5 aux bornes de ladite résistance R1.

La détection de ladite tension correspond à un état fermé du circuit électrique entre l'entrée d'alimentation Vcc de l'unité 400, le système de fermeture I5, et l'entrée de détection DI.

Dans l'exemple illustré à la figure 4, le module de signalisation 41 est connecté par une de ses bornes à une sortie DO de l'unité 400 de traitement et de calcul et par une autre borne à la masse électrique du dispositif par l'intermédiaire d'une résistance R2. La résistance R2 est adaptée pour le bon fonctionnement du module de signalisation.

Ladite sortie DO permet d'activer ou non le module de signalisation 41 en fonction de l'état de l'entrée digitale DI. Le module de signalisation peut être comme illustré à la figure 4, une LED dont l'anode est raccordée à la sortie DO et dont la cathode est raccordée à la masse via la résistance R2.

Avantageusement, le dispositif de détection et de signalisation 4 comprend un module de communication 44 sans fil. Le module de communication 44 est configuré pour transmettre l'état du système de fermeture I5 détecté à un module récepteur 80 extérieur. Ledit module récepteur 80 extérieur forme par exemple une partie d'un appareil électronique mobile 8, tel qu'une tablette ou un téléphone intelligent. L'appareil mobile est équipé d'une application informatique configurée pour signaler, par exemple de manière visuelle auditive ou vibratoire, l'état fermé ou ouvert dudit système de fermeture I5. Comme illustré à la figure 4, le module de communication 44 peut être connecté à l'unité 400 par un bus de communication et est alimenté par la source d'alimentation 5 à l'état fermé du système de fermeture 9.

Le fait de connecter le pôle positif de la source d'alimentation 5 au corps creux de l'élément 6 permet à l'élément 6 de former avec l'élément 7 un interrupteur d'alimentation vis à vis du module de détection 40, ce qui permet de ne pas consommer l'énergie de la source 5 lorsque le système de fermeture I5, formant par exemple la braguette d'un pantalon, est ouvert, alors que le système de fermeture 9, formant par exemple le bouton de ceinture d'un pantalon, n'est pas encore fermé.

Quel que soit le mode de réalisation, le module de signalisation peut émettre un signal de type sonore et/ou vibratoire et/ou lumineux et/ou radio.

Ledit dispositif de contrôle comprend des moyens d'étanchéité configurés de sorte que ledit dispositif de détection et de signalisation 4 est étanche à l'eau. Préférentiellement, le premier système de fermeture 9 est aussi étanche à l'eau

Les modules de détection et/ou de temporisation et/ou de communication et/ou de signalisation peuvent être réalisés sous forme de composants électroniques et/ou de programmes d'ordinateur. Les programmes d'ordinateur, ou instructions informatiques, peuvent être contenus dans des dispositifs de stockage de programme, par exemple des supports de stockage de données numériques lisibles par ordinateur, ou des programmes exécutables. Les programmes ou instructions peuvent aussi être exécutés à partir de périphériques de stockage de programme.

Le dispositif de contrôle peut être intégré dans un article vestimentaire, tel qu'un pantalon ouvrable au milieu sur le devant ou une veste présentant une poche ouvrable, présentant une partie ouvrable et refermable.

Le dispositif de contrôle peut aussi être intégré dans un bagage, tel qu'un sac à dos, présentant une partie ouvrable et refermable.

Dans le cas d'un article, tel qu'un sac à dos, présentant une ou plusieurs bretelles, on peut prévoir que le système de fermeture 9 qui comprend un premier élément 6 et un deuxième élément 7 connectables et déconnectables électriquement, soit positionné sur une partie de l'article, par exemple une bretelle, du côté destiné à venir en appui de l'utilisateur. L'élément 6 et l'élément 7 sont alors configurés, par exemple à la manière d'un bouton poussoir, pour être amenés en contact électrique par appui de l'un sur l'autre du fait du poids de l'article lorsque l'article est porté par l'utilisateur.

Autrement dit, dans le cas d'un article porté par l'utilisateur, tel qu'un sac à dos, le système de fermeture qui comprend les éléments 6 et 7 peut est configuré de manière à être automatiquement fermé à l'état porté par l'utilisateur, l'élément 6 et l'élément 7 étant alors connectés électriquement. La fermeture dudit système peut être réalisée par appui gravitaire du système de fermeture 9 sur l'utilisateur. A l'inverse l'élément 6 et l'élément 7 peuvent être rappelés dans une position où ils sont déconnectés électriquement l'un de l'autre.

On peut prévoir aussi que le dispositif de contrôle se présente sous la forme d'un kit pour système de fermeture à boutons présentant deux rangées d'éléments comme décrit ci-dessus. Ledit kit comprend un premier et un deuxième éléments filaires conducteurs 421, 424 et un dispositif de détection et de signalisation 4 configuré pour détecter et signaler un état de continuité électrique. Lesdits éléments filaires conducteurs 421, 424 sont destinés à être raccordés aux éléments de la fermeture à boutons et au dispositif de détection et de signalisation 4, pour former lesdites première et deuxième bornes d'un système de fermeture dont le dispositif de détection et de signalisation 4 permet de détecter et de signaler l'état d'ouverture.

Bien qu'au moins un mode de réalisation de l'invention ait été illustré et décrit, il convient de noter que d'autres modifications, substitutions et alternatives apparaissent à l'homme de l'art et peuvent être changées sans sortir de la portée de l'objet décrit ici.

La présente demande envisage de couvrir toutes les adaptations et variations des modes de réalisation décrits ci-dessus. De plus, le terme « comprenant » n'exclut pas d'autres éléments ou étapes et le terme « un » n'exclut pas le pluriel. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Dispositif de contrôle de l'état fermé ou ouvert d'un article, tel qu'un article d'habillage ou un article de bagage, le dispositif de contrôle se présentant sous forme d'un circuit électronique comprenant :
- un système de fermeture (I5) à boutons comprenant deux rangées d'éléments (11, 12, 13, 14, 21, 22, 23, 24), réalisés en matériau électriquement conducteur, chaque élément d'une rangée étant couplable et désacouplable avec un élément de l'autre rangée ;
- un dispositif de détection et de signalisation (4) raccordé, d'une part, à au moins l'un des éléments, appelé première borne (21), et, d'autre part, à au moins l'un des autres éléments, appelé deuxième borne (24) ;
le dispositif de détection et de signalisation (4) étant configuré pour détecter l'état de continuité électrique entre la première et la deuxième bornes (21, 24), et émettre un signal en fonction dudit état de continuité détecté ;
**caractérisé en ce que** la première borne (21) et la deuxième borne (24) sont, selon une direction parallèle aux rangées d'éléments à l'état couplé desdits éléments, espacées l'une de l'autre par au moins un élément (22, 23) du système de fermeture (I5) à boutons, ledit au moins un élément (22, 23) étant, à l'état découplé des éléments du système de fermeture (I5) à boutons, dépourvu de liaison électrique avec lesdites bornes (21, 24).

2. Dispositif selon la revendication 1, **caractérisé en ce que** le dispositif de détection et de signalisation (4) est raccordé à ladite première borne (21) par un élément filaire conducteur (421), tel qu'un fil électrique, et à ladite deuxième borne (24) par un autre élément filaire conducteur (424).

3. Dispositif selon la revendication 2, **caractérisé en ce que** ledit élément filaire conducteur (421) est une ligne de textile conductrice.

4. Dispositif selon la revendication 2 ou 3, **caractérisé en ce que** le premier, ou respectivement deuxième, élément filaire conducteur (421, 424) est raccordé à ladite première, ou respectivement deuxième, borne par enroulement d'une portion d'extrémité dudit élément filaire conducteur (421, 424) autour de ladite première, ou respectivement deuxième, borne.

5. Dispositif selon l'une des revendications précédentes, **caractérisé en ce que** les première et deuxième bornes (21, 24) font partie de la même rangée d'éléments.

6. Dispositif selon l'une des revendications précédentes, **caractérisé en ce que** ledit dispositif de détection et de signalisation (4) comprend un module de signalisation (41), par exemple de type sonore et/ou vibratoire et/ou lumineux, et un module de détection (40) configuré pour détecter l'état de continuité électrique entre la première et la deuxième bornes (21, 24), et pour activer le module de signalisation (41) en fonction dudit état de continuité.

7. Dispositif selon l'une des revendications précédentes, **caractérisé en ce que** ledit dispositif comprend des moyens d'étanchéité configurés de sorte que ledit dispositif de détection et de signalisation (4) est étanche à l'eau.

8. Dispositif selon l'une des revendications précédentes, **caractérisé en ce que** le dispositif comprend :
- un système de fermeture (9) d'alimentation, comprenant un premier élément (6) et un deuxième élément (7) électriquement conducteurs et connectables et déconnectables électriquement l'un par rapport à l'autre, au moins le premier élément (6) comprenant un corps creux (60);
- une source (5) d'alimentation électrique, de préférence une pile bouton, logée dans le corps creux (60), ladite source (5) d'alimentation électrique comprenant un pôle positif (51) et un pôle négatif (52), l'un étant relié électriquement au corps creux (60) du premier élément (6) et l'autre étant relié à un élément conducteur électriquement (456), qui est muni de moyens d'isolation électrique par rapport au corps creux (60) et qui traverse ledit corps creux (60) ;
et **en ce que** dispositif de détection et de signalisation (4) comprend un module de détection (40) configuré pour être alimenté par la source (5) à l'état fermé du premier système de fermeture (9) et pour détecter l'état ouvert ou fermé du système de fermeture (I5) à boutons, et un module de signalisation (41) configuré pour émettre un signal en fonction de l'état ouvert ou fermé du système de fermeture (I5) à boutons détecté par le module de détection (40).

9. Dispositif selon l'une des revendications précédentes prise en combinaison de la revendication 6, **caractérisé en ce que** le module (40) de détection comprend une porte logique NON qui présente une borne d'entrée raccordée à la deuxième borne (24) du système de fermeture (I5) à boutons et une borne de sortie raccordée à l'entrée du module de signalisation (41).

10. Dispositif selon la revendication 1, **caractérisé en ce que** le dispositif (4) de détection et de signalisation comporte une unité (400) de traitement et de calcul, telle qu'un microprocesseur ou un microcontrôleur, ladite unité comprenant un jeu d'instructions informatiques formant ledit le module de détection (40),
et **en ce que** ladite unité (400) de traitement et de calcul comprend une entrée de détection (DI) à laquelle est connectée la deuxième borne (24) du système de fermeture (I5) à boutons,
et **en ce que** ledit module (40) de détection est configuré pour détecter une tension, appliquée à ladite entrée de détection (DI), supérieure à une valeur seuil.

11. Dispositif selon la revendication 10, **caractérisé en ce que** le dispositif (4) de détection et de signalisation comprend un module de signalisation (41) connecté à une sortie de l'unité (400) de traitement et de calcul.

12. Dispositif selon l'une des revendications 10 ou 11, **caractérisé en ce que** le dispositif (4) de détection et de signalisation comprend un module de communication (44) sans fil configuré pour émettre une information représentative de l'état fermé ou ouvert du système de fermeture (I5) à boutons à destination d'un module récepteur (80).

13. Article, de préférence vestimentaire, tel qu'un pantalon ouvrable au milieu sur le devant ou une veste présentant une poche ouvrable, présentant une partie ouvrable équipée d'un système de fermeture, **caractérisé en ce que** ledit article est muni d'un dispositif de contrôle selon l'une des revendications précédentes, ledit système de fermeture de l'article étant ledit système de fermeture à boutons du dispositif de contrôle.

14. Article selon la revendication 13, **caractérisé en ce que** ledit article est un pantalon et le système de fermeture à boutons forme une braguette.

15. Article selon la revendication 14, **caractérisé en ce que**, le dispositif de contrôle étant conforme à la revendication 8, le système de fermeture d'alimentation forme le bouton de fermeture situé au niveau de la ceinture du pantalon.

16. Bagage, tel qu'un sac à dos, présentant une partie ouvrable équipée d'un système de fermeture, **caractérisé en ce que** ledit bagage est muni d'un dispositif de contrôle selon l'une des revendications 1 à 12, ledit système de fermeture du bagage étant ledit système de fermeture à boutons du dispositif de contrôle.

17. Kit pour système de fermeture à boutons, ledit kit comprenant un premier et un deuxième éléments filaires conducteurs (421, 424) et un dispositif de détection et de signalisation (4) configuré pour détecter et signaler un état de continuité électrique, lesdits éléments filaires conducteurs (421, 424) étant destinés à être raccordés à des éléments, en matériau conducteur, d'une fermeture à boutons et au dispositif de détection et de signalisation (4) d'état de continuité électrique, pour former un dispositif de contrôle selon l'une des revendications 1 à 12.

## Patentansprüche

1. Vorrichtung zum Steuern des geschlossenen oder geöffneten Zustands eines Artikels wie z.B. eines Kleidungs- oder Gepäckstücks, wobei die Vorrichtung in Form einer elektronischen Schaltung vorliegt, die umfasst:
- ein Schließsystem (15) mit Knöpfen, umfassend zwei Reihen von Elementen (11, 12, 13, 14, 21, 22, 23, 24), die aus einem elektrisch leitenden Material bestehen, wobei jedes Element einer Reihe mit einem Element der anderen Reihe ge- und entkuppelt werden kann;
- eine Erkennungs- und Signalvorrichtung (4), die einerseits an mindestens eines der Elemente ("erste Klemme (21)") und anderseits an mindestens eines der anderen Elemente ("zweite Klemme (24)") angeschlossen ist;
wobei die Erkennungs- und Signalvorrichtung (4) zum Erkennen des elektrischen Durchgängigkeitszustands zwischen erster und zweiter Klemme (21, 24) und zum Ausgeben eines Signals in Abhängigkeit vom erkannten Durchgängigkeitszustand konfiguriert ist; **dadurch gekennzeichnet, dass** erste (21) und zweite Klemme (24) in einer Richtung, die im gekuppelten Zustand der Elemente parallel zu den Elementreihen verläuft, durch mindestens ein Element (22, 23) des Schließsystems (15) voneinander beabstandet sind, wobei das mindestens eine Element (22, 23) bei gekuppelten Elementen des Schließsystems (I5) in keiner elektrischen Verbindung zu den Klemmen (21, 24) steht.

2. Vorrichtung nach Anspruch 1, **dadurch gekennzeichnet, dass** die Erkennungs- und Signalvorrichtung (4) durch ein verkabeltes Leitelement (421) wie z.B. ein Stromkabel, an die erste Klemme (21) angeschlossen ist und durch ein weiteres verkabeltes Leitelement (424) an die zweite Klemme (24) angeschlossen ist.

3. Vorrichtung nach Anspruch 2, **dadurch gekennzeichnet, dass** das verkabelte Leitelement (421) eine Leitung aus leitfähigem Gewebe ist.

4. Vorrichtung nach Anspruch 2 oder 3, **dadurch gekennzeichnet, dass** das erste bzw. zweite verkabelte Leitelement (421, 424) durch Wickeln eines Abschnitts des verkabelten Leitelements (421, 424) um die erste bzw. zweite Klemme an die erste bzw. zweite Klemme angeschlossen ist.

5. Vorrichtung nach einem der vorstehenden Ansprüche, **dadurch gekennzeichnet, dass** erste und zweite Klemme (21, 24) Teil derselben Elementreihe sind.

6. Vorrichtung nach einem der vorstehenden Ansprüche, **dadurch gekennzeichnet, dass** die Erkennungs- und Signalvorrichtung (4) ein Signalmodul (41), z.B. ein akustisches und/oder vibrierendes und/oder leuchtendes Signalmodul, sowie ein Erkennungsmodul (40), das zum Erkennen des elektrischen Durchgängigkeitszustands zwischen erster und zweiter Klemme (21, 24) und zum Aktivieren des Signalmoduls (41) in Abhängigkeit vom Durchgängigkeitszustand konfiguriert ist, umfasst.

7. Vorrichtung nach einem der vorstehenden Ansprüche, **dadurch gekennzeichnet, dass** die Vorrichtung Dichtungsmittel umfasst, die derart konfiguriert sind, dass die Erkennungs- und Signalvorrichtung (4) wasserdicht ist.

8. Vorrichtung nach einem der vorstehenden Ansprüche, **dadurch gekennzeichnet, dass** die Vorrichtung umfasst:
- ein System (9) zum Ausschalten der Stromzufuhr, umfassend ein erstes Element (6) und ein zweites Element (7), die elektrisch leitend sind und miteinander elektrisch gekuppelt bzw. voneinander elektrisch getrennt werden können, wobei mindestens das erste Element (6) einen Hohlkörper (60) umfasst;
- eine Stromquelle (5), vorzugsweise eine Knopfzelle, die im Hohlkörper (60) untergebracht ist, wobei die Stromquelle (5) einen Plus- (51) und einen Minuspol (52) umfasst, wobei der eine elektrisch mit dem Hohlkörper (60) des ersten Elements (6) verbunden ist und der andere mit einem elektrischen Leitelement (456) verbunden ist, das mit Mitteln zur elektrischen Isolation gegenüber dem Hohlkörper (60) versehen ist und den Hohlkörper (60) durchquert;
und dass die Erkennungs- und Signalvorrichtung (4) umfasst: ein Erkennungsmodul (40), das derart konfiguriert ist, dass es im geschlossenen Zustand des ersten Schließsystems (9) von der Quelle (5) mit Strom versorgt wird und den geöffneten oder geschlossenen Zustand des Schließsystems (I5) umfasst, und ein Signalmodul (41), das zum Ausgeben eines Signals in Abhängigkeit von dem vom Erkennungsmodul (40) erkannten geöffneten bzw. geschlossenen Zustand des Schließsystems (I5) konfiguriert ist.

9. Vorrichtung nach einem der vorstehenden Ansprüche in Verbindung mit Anspruch 6, **dadurch gekennzeichnet, dass** das Erkennungsmodul (40) ein logisches NEIN-Gatter umfasst, das eine Eingangsklemme, die an die zweite Klemme (24) des Schließsystems (I5) angeschlossen ist, und eine Ausgangsklemme, die an das Signalmodul (41) angeschlossen ist, umfasst.

10. Vorrichtung nach Anspruch 1, **dadurch gekennzeichnet, dass** die Erkennungs- und Signalvorrichtung (4) eine Verarbeitungs- und Recheneinheit (400), z.B. einen Mikroprozessor oder Mikrocontroller, umfasst, wobei die Einheit eine Reihe von Computerbefehlen umfasst, die das Erkennungsmodul (40) bilden,
und dass die Einheit (400) einen Erkennungseingang (DI) umfasst, an den die zweite Klemme (24) des Schließsystems (I5) angeschlossen ist,
und dass das Erkennungsmodul (40) derart konfiguriert ist, dass es eine auf den Erkennungseingang (DI) angelegte Spannung erkennt, die einen Schwellenwert übersteigt.

11. Vorrichtung nach Anspruch 10, **dadurch gekennzeichnet, dass** die Erkennungs- und Signalvorrichtung (4) ein Signalmodul (41) umfasst, das an einen Ausgang der Verarbeitungs- und Recheneinheit (400) angeschlossen ist.

12. Vorrichtung nach einem der Ansprüche 10 oder 11, **dadurch gekennzeichnet, dass** die Erkennungs- und Signalvorrichtung (4) ein Funkkommunikationsmodul (44) umfasst, das zum Senden einer Information über den geschlossenen oder geöffneten Zustand des Schließsystems (I5) an ein Empfängermodul (80) konfiguriert ist.

13. Artikel, vorzugsweise ein Kleidungsstück wie z.B. eine Hose, die in der Mitte der Vorderseite geöffnet werden kann, oder eine Jacke mit einer Tasche, die geöffnet werden kann, umfassend einen Teil, der geöffnet werden kann und mit einem Schließsystem versehen ist, **dadurch gekennzeichnet, dass** der Artikel mit einer Steuerungsvorrichtung nach einem der vorstehenden Ansprüche versehen ist, wobei das Schließsystem des Artikels das Schließsystem mit Knöpfen der Steuerungsvorrichtung ist.

14. Artikel nach Anspruch 13, **dadurch gekennzeichnet, dass** der Artikel eine Hose ist und das Schließsystem mit Knöpfen einen Hosenschlitz bildet.

15. Artikel nach Anspruch 14, **dadurch gekennzeichnet, dass** es sich bei der Steuerungsvorrichtung um eine Vorrichtung nach Anspruch 8 handelt und das Schließsystem den Schließknopf auf der Höhe des Hosenbunds bildet.

16. Gepäckstück, z.B. Rucksack, mit einem Teil, der geöffnet werden kann und mit einem Schließsystem versehen ist, **dadurch gekennzeichnet, dass** das Gepäckstück mit einer Steuerungsvorrichtung nach einem der Ansprüche 1 - 12 versehen ist, wobei das Schließsystem des Gepäckstücks das Schließsystem mit Knöpfen der Steuerungsvorrichtung ist.

17. Set für ein Schließsystem mit Knöpfen, wobei das Set umfasst: ein erstes und ein zweites verkabeltes Leitelement (421, 424) und eine Erkennungs--und Signalvorrichtung (4), die zum Erkennen und Signalisieren eines elektrischen Durchgängigkeitszustands konfiguriert ist, wobei die Leitelemente (421, 424) zum Anschluss an aus leitendem Material bestehende Elemente eines Knopfverschlusses und an die Erkennungs- und Signalvorrichtung (4) bestimmt sind, um eine Steuerungsvorrichtung nach einem der Ansprüche 1 - 12 zu bilden.

## Claims

1. A device for controlling the closed or open state of an article, such as a clothing article or a luggage article, the control device assuming the form of an electronic circuit comprising:
- a button closure system (15) comprising two rows of elements (11, 12, 13, 14, 21, 22, 23, 24), made from an electrically conductive material, each element of a row being able to be coupled and uncoupled with an element from the other row;
- a detection and signaling device (4) connected, on the one hand, to at least one of the elements, called first terminal (21), and on the other hand, to at least one of the other elements, called second terminal (24);
the detection and signaling device (4) being configured to detect the state of electrical continuity between the first and second terminals (21, 24), and to emit a signal as a function of said detected continuity state;
**characterized in that** the first terminal (21) and the second terminal (24) are, in a direction parallel to the rows of elements in the coupled state of said elements, spaced apart from one another by at least one element (22, 23) of the button closure system (15), said at least one element (22, 23) having, in the uncoupled state of the elements of said button closure system (15), no electrical connection with said terminals (21, 24).

2. The device according to claim 1, **characterized in that** the detection and signaling device (4) is connected to said first terminal (21) by a conductive wired element (421), such as an electrical wire, and to said second terminal (24) by another conductive wired element (424).

3. The device according to claim 2, **characterized in that** said conductive wired element (421) is a conductive textile line.

4. The device according to claim 2 or 3, **characterized in that** the first, or respectively second, conductive wired element (421, 424) is connected to said first, or respectively second, terminal by winding an end portion of said conductive wired element (421, 424) around said first, or respectively second, terminal.

5. The device according to one of the preceding claims, **characterized in that** the first and second terminals (21, 24) are part of the same row of elements.

6. The device according to one of the preceding claims, **characterized in that** said detection and signaling device (4) comprises a signaling module (41), for example of the sound and/or vibrating and/or light type, and a detection module (40) configured to detect the state of electrical continuity between the first and second terminals (21, 24), and to activate the signaling module (41) as a function of said continuity state.

7. The device according to one of the preceding claims, **characterized in that** said device comprises sealing means configured such that said detection and signaling device (4) is watertight.

8. The device according to one of the preceding claims, **characterized in that** the device comprises:
- a supply closure system (9), comprising a first element (6) and a second element (7) that are electrically conductive and able to be electrically connected and disconnected relative to one another, at least the first element (6) comprising a hollow body (60);
- an electrical power source (5), in particular a button cell, housed in the hollow body (60), said electrical power source (5) comprising a positive pole (51) and a negative pole (52), one being electrically connected to the hollow body (60) of the first element (6) and the other being connected to an electrically conductive element (456), which is provided with electrical insulation means relative to the hollow body (60) and which passes through said hollow body (60);
and **in that** the detection and signaling device (4) comprises a detection module (40) configured to be powered by the source (5) in the closed state of the first closure system (9) and to detect the open or closed state of the button closure system (15), and a signaling module (41) configured to emit a signal as a function of the open or closed state of the button closure system (15) detected by the detection module (40).

9. The device according to one of the preceding claims combined with claim 6, **characterized in that** the detection module (40) comprises a NO logic gate that has an input terminal connected to the second terminal (24) of the button closure system (15) and an output terminal connected to the input of the signaling module (41).

10. The device according to claim 1, **characterized in that** the detection and signaling device (4) includes a processing and computation unit (400), such as a microprocessor or a microcontroller, said unit comprising a set of computer instructions forming said detection module (40),
and **in that** said processing and computation unit (400) comprises a detection input (DI) to which the second terminal (24) of the button closure system (15) is connected,
and **in that** said detection module (40) is configured to detect a voltage, applied to the detection input (DI), above a threshold value.

11. The device according to claim 10, **characterized in that** the detection and signaling device comprises a signaling module (41) connected to an output of the processing and computation unit (400).

12. The device according to one of claims 10 or 11, **characterized in that** the detection and signaling device (4) comprises a wireless communication module (44) configured to send information representative of the closed or open state of the button closure system (15) to a receiving module (80).

13. An article, preferably a clothing article, such as pants opening in the middle on the front or a jacket having an openable pocket, having an openable portion equipped with a closure system, **characterized in that** said article is provided with a control device according to one of the preceding claims, said closure system of the article being said button closure system of the control device.

14. The article according to claim 13, **characterized in that** said article is a pair of pants and the button closure system forms a fly.

15. The article according to claim 14, **characterized in that**, the control device being according to claim 8, the supply closure system forms the closure button situated at the belt of the pants.

16. A luggage item, such as a backpack, having an openable portion equipped with a closure system, **characterized in that** said luggage item is provided with a control device according to one of claims 1 to 12, said closure system of the luggage item being said button closure system of the control device.

17. A kit for a button closure system, said kit comprising a first and a second conductive wired element (421, 424) and a detection and signaling device (4) configured to detect and signal a state of electrical continuity, said conductive wired elements (421, 424) being intended to be connected to elements, made from a conductive material, of a button closure device and the detection and signaling device (4) for the state of electrical continuity, to form a control device according to one of claims 1 to 12.
